# EUROPÄISCHE PATENTSCHRIFT

(11) **EP 3 708 528 B1**
(45) Veröffentlichungstag und Bekanntmachung des Hinweises auf die Patenterteilung: **13.10.2021**
(21) Anmeldenummer: 19162283.6
(22) Anmeldetag: 12.03.2019
(51) Int. Cl.: B66C 13/10, B66D 1/50, E02D 3/046, E02D 7/08

(54) **ARBEITSMASCHINE UND VERFAHREN ZUM BETREIBEN DER ARBEITS-MASCHINE**
WORKING MACHINE AND METHOD FOR OPERATING SAME
MACHINE DE TRAVAIL ET PROCÉDÉ DE FONCTIONNEMENT DE LA MACHINE DE TRAVAIL

(43) Veröffentlichungstag der Anmeldung: 16.09.2020
(73) Patentinhaber: BAUER Maschinen GmbH, 86529 Schrobenhausen (DE)
(72) Erfinder: Schüll, Andreas, 85302 Gerolsbach (DE)
(74) Vertreter: Wunderlich & Heim Patentanwälte Partnerschaftsgesellschaft mbB

(56) Entgegenhaltungen:
- EP-A1- 3 144 260
- EP-A1- 3 272 944
- DD-A5- 289 994
- DE-B- 1 040 215

## Beschreibung

Die Erfindung betrifft eine Arbeitsmaschine, insbesondere Baumaschine, mit einem Mast mit einem Mastkopf, einem Tragseil, welches entlang des Mastes über den Mastkopf geführt ist, einer Seilwinde mit einer drehbar gelagerten Windentrommel, an welcher das Tragseil zum Aufwickeln und Abwickeln angebracht ist, einem Arbeitselement, welches zum vertikalen Bewegen an dem Tragseil angeordnet ist, und einer Steuereinheit, durch welche die Seilwinde zum Abwickeln des Tragseiles von der Windentrommel in einem Abwicklungsmodus betreibbar ist, in welchem das Arbeitselement an dem Tragseil bis zu einer Grundfläche abgesenkt wird, wobei eine Seildruckeinrichtung mit mindestens einem Andruckelement vorgesehen ist, gemäß dem Oberbegriff des Anspruchs 1. Eine solche Arbeitsmaschine ist aus dem DD 289 994 A5 bekannt. Weiterhin betrifft die Erfindung ein Verfahren zum Betreiben einer solchen Arbeitsmaschine gemäß dem Anspruch 12.

Eine gattungsgemäße Arbeitsmaschine geht beispielsweise aus der EP 3 144 260 B1 hervor. Ein Tragseil ist dabei über einen Mastkopf an einem Mast geführt, um mittels einer Seilwindenanordnung ein Hubelement möglichst schnell zu heben und zu senken.

Bei einem Absenken eines Arbeitselementes mittels einer solchen Arbeitsmaschine ist es üblicherweise vorgesehen, dass vor einem Auftreffen des Arbeitselementes auf den Boden dieses mittels einer entsprechenden Bremseinrichtung an den Seiltrommeln abgebremst wird. Trifft das Arbeitselement dennoch mit einer relativ schnellen Absenkgeschwindigkeit auf eine Grundfläche, insbesondere einen Boden, auf, kann sich an dem Tragseil eine unerwünschte Seilschwingung ausbilden, die sich über den Mastkopf bis zu einer Windentrommel ausbreitet. Diese Seilschwingung kann dazu führen, dass Seilwicklungen an der Windentrommel aus ihrer vorgesehenen Position springen. Bei einem weiteren Betrieb der Windentrommel kann dies dann zu einem unsauberen Aufwickeln des Tragseiles auf der Windentrommel mit sich kreuzenden Seilbereichen führen.

Eine derartige ungeordnete Seilwicklung an der Windentrommel kann zu Beschädigungen an der Windentrommel und insbesondere zu einem erhöhten Verschleiß des Tragseiles führen. Hierdurch kann sich nicht nur die Lebensdauer des Tragseiles erheblich verkürzen, sondern es kann insgesamt auch die Maximaltraglast des Tragseiles beeinträchtigt werden.

Es ist grundsätzlich bekannt, an einer Windentrommel Führungseinrichtungen zum gezielten Führen und Einleiten des Tragseiles an die Windentrommel vorzusehen. Durch die auftretenden Seilschwingungen können jedoch auch derartige Führungseinrichtungen überbelastet und beschädigt oder übersprungen werden.

Der Erfindung liegt die **Aufgabe** zugrunde, eine Arbeitsmaschine und ein Verfahren zum Betreiben der Arbeitsmaschine anzugeben, mit welchen den negativen Auswirkungen einer Seilschwingung des Tragseiles entgegengewirkt werden kann.

Die Aufgabe wird nach der Erfindung zum einen durch eine Arbeitsmaschine mit den Merkmalen des Anspruchs 1 und zum anderen durch ein Verfahren mit den Merkmalen des Anspruchs 12 gelöst. Bevorzugte Ausführungsformen der Erfindung sind in den abhängigen Ansprüchen angegeben.

Die erfindungsgemäße Arbeitsmaschine ist dadurch gekennzeichnet, dass das Andruckelement zum Entgegenwirken einer Seilschwingung des Tragseiles beim Auftreffen des Arbeitselementes auf die Grundfläche von einer Steuereinheit mittels eines Betätigungsgliedes in eine Andruckposition verstellbar ist, in welcher das Andruckelement mit einer Andruckkraft am Tragseil anliegt.

Die Erfindung beruht dabei auf der Erkenntnis, dass bei einem beabsichtigten oder unbeabsichtigten Auftreffen eines Arbeits- oder Hubelementes an einem Tragseil auf eine Grund- oder Bodenfläche einer Seilschwingung zumindest bereichsweise dadurch entgegengewirkt werden kann, dass mittels einer Seilandruckeinrichtung eine definierte Andruckkraft auf das Tragseil aufgebracht wird. So kann eine Lage des Tragseiles zumindest bereichsweise so fixiert oder gespannt werden, dass hierdurch einer Ausbreitung einer Seilschwingung entgegengewirkt werden kann. Das Arbeitselement kann ein Werkzeug, ein Greifer, ein Lasthaken mit einer Last oder eine sonstige Traglast sein.

Eine bevorzugte Ausführungsform der Erfindung besteht darin, dass das Andruckelement durch die Steuereinheit von einer Rückzugsposition in die Andruckposition unmittelbar vor oder bei einem Auftreffen des Arbeitselementes auf die Grundfläche verstellbar ist. Zum Vermeiden einer unnötigen Seilreibung und damit eines Reibungsverschleißes wird das Andruckelement gemäß einer bevorzugten Ausführungsform der Erfindung nur kurzfristig in der Andruckposition an dem Tragseil gehalten. Dabei erfolgt ein Anstellen an das Tragseil in einer kurzen Zeitspanne vor einem erwarteten Auftreffen oder bei einem Auftreffen des Arbeitselementes auf die Grundfläche. Bei einem Anheben des Arbeitselementes kann die Andruckkraft wieder gelöst werden.

Durch die Steuereinheit kann ein beliebiger Abwicklungsmodus vorgegeben sein, etwa ein Steuerprogramm mit einem definierten Verlauf einer Abwicklungsgeschwindigkeit. Im einfachsten Fall kann die Steuereinheit so ausgebildet sein, dass diese für einen freien Handbetrieb eines Bedieners ausgebildet ist.

Die Auswirkung und Ausbildung einer Seilschwingung ist umso stärker, je schneller das Arbeitselement abgesenkt wird und je höher die Auftreffgeschwindigkeit auf eine Grundfläche ist. Insbesondere ist der Einsatz einer erfindungsgemäßen Arbeitsmaschine vorteilhaft, wenn der Abwicklungsmodus ein Freifallmodus ist. Die Grundfläche kann der Boden, eine sonstige Fläche oder auch eine Flüssigkeitsoberfläche sein.

Im Sinne der Erfindung kann unter einem Freifallmodus ein Abwicklungsmodus verstanden werden, bei dem die Windentrommel bei einem freilaufenden Absenken im Wesentlichen nicht gebremst oder in einer sonstigen Weise kraftschlüssig betrieben wird. Ein solcher Freifallmodus kann insbesondere dann vorteilhaft sein, wenn etwa für eine Bodenverdichtung durch Fallenlassen eines Aufschlaggewichtes ein besonders großer Aufschlagimpuls gewünscht ist.

Eine besonders gute Unterdrückung einer Seilschwingung kann nach einer Weiterbildung der Erfindung dadurch erzielt werden, dass die Seilandruckeinrichtung zwischen dem Mastkopf und der Windentrommel, insbesondere nahe der Windentrommel, angeordnet ist. So wird einer Ausbreitung einer Seilschwingung in den Bereich der Windentrommel und auf die Seilwicklung zuverlässig entgegengewirkt.

Für einen besonders kompakten Aufbau der erfindungsgemäßen Arbeitsmaschine ist es bevorzugt, dass ein einzelnes Andruckelement in der Andruckposition an das Tragseil angedrückt ist. Hierdurch kann in vielen Fällen bereits eine ausreichende Eindämmung einer Seilschwingung erzielt werden.

Für eine Reduzierung des Seilverschleißes und auch einer Reibung an dem Andruckelement ist es nach einer Ausführungsform der Erfindung vorteilhaft, dass das mindestens eine Andruckelement mit einer Rolle versehen ist, in welcher das Tragseil zur Anlage kommt.

Grundsätzlich kann das Andruckelement frei auf das Tragseil drücken. Eine besonders zweckmäßige Ausführungsvariante der Erfindung kann darin gesehen werden, dass das Andruckelement in der Andruckposition das Tragseil gegen die Windentrommel drückt. Das Andruckelement kann dabei stangen- oder vorzugsweise plattenförmig sein, wobei die Platte an die Krümmung der Windentrommel angepasst ist. Das Andruckelement kann sich dabei im Wesentlichen über die axiale Länge der Windentrommel erstrecken, so dass das aufgewickelte Seil auch bei einer stärkeren Seilschwingung zuverlässig an die Windentrommel angedrückt ist.

Eine weitere vorteilhafte Ausführungsform der Erfindung ergibt sich dadurch, dass zwei Andruckelemente gegenüberliegend zueinander vorgesehen sind, dass das Tragseil zwischen den zwei Andruckelementen hindurchgeführt ist und dass in der Andruckposition beide Andruckelemente an das Tragseil angedrückt sind. Die beiden Andruckelemente können unmittelbar gegenüberliegend oder mit einem gewissen Versatz in einer Längsrichtung des Tragseiles angeordnet sein. Dabei wird sozusagen eine doppelte Andruckkraft auf das Tragseil ausgeübt, so dass einer Ausbreitung der Seilschwingung besonders gut entgegengewirkt wird.

Grundsätzlich kann die Seilandruckeinrichtung von der Steuereinheit über ein vorgegebenes Programm gesteuert werden, welches zu bestimmten Zeitpunkten das Andruckelement an das Tragseil drückt. Vorzugsweise kann die Steuereinheit so ausgebildet sein, dass bei einem Stoppen oder Abbremsen der Seiltrommel das Andruckelement an das Tragseil mit der vorgegebenen Andruckkraft angestellt wird. Eine besonders zweckmäßige Ausführungsvariante der erfindungsgemäßen Arbeitsmaschine besteht darin, dass eine Ermittlungseinrichtung vorgesehen ist, welche zum Ermitteln einer Lage des Arbeitselements am Tragseil und/oder eines Zustandes des Tragseiles, insbesondere eines Spannungszustandes des Tragseiles, ausgebildet ist, dass die Ermittlungseinrichtung mit der Steuereinheit in Verbindung steht und dass abhängig von der ermittelten Position und/oder des Zustandes des Tragseiles die Seilandruckeinrichtung von der Steuereinheit betätigbar ist. Vorzugsweise erfolgt eine Betätigung, wenn das Arbeitselement auf einen Boden auftrifft.

Durch die Ermittlungseinrichtung kann beispielsweise eine Länge des Tragseils bestimmt werden, etwa abhängig von der Umdrehungszahl der Windentrommel. Weiterhin kann auch ein sonstiger Zustand des Tragseiles, insbesondere ein Spannungszustand des Tragseiles durch die Ermittlungseinrichtung erfasst werden. So kann beispielsweise eine Kraftmesseinrichtung an einer Umlenkrolle am Mastkopf vorgesehen sein, mit welcher eine Zugkraft am Tragseil bestimmt werden kann. Unterschreitet etwa die Zugkraft einen bestimmten Wert oder fällt diese schnell ab, kann dies von der Steuereinheit als ein Auftreten einer Seilschwingung erkannt werden. Die Ermittlungseinrichtung kann auch eine Kamera umfassen, welche eine Seilschwingung optisch erfasst.

Durch eine solche Ermittlungseinrichtung kann somit besonders zuverlässig das Auftreten einer Seilschwingung erfasst und die Seilandruckeinrichtung bedarfsgerecht betätigt werden. Ein Verstellen des Andruckelementes erfolgt insbesondere über ein Stellorgan, insbesondere einen Stellzylinder, besonders bevorzugt einen Hydraulikzylinder.

Insbesondere bei einer Anordnung der Seilandruckeinrichtung nahe an der Winde kann es vorteilhaft sein, dass der Mast in seiner Lage, insbesondere zur Winkellage zur Vertikalen verstellbar ist und dass die Seilandruckeinrichtung abhängig von der Lage des Mastes verstellbar ist. Insbesondere wenn der Mast als ein Auslegermast ausgebildet ist, welcher in einem größeren Winkelbereich verstellt werden kann, ist eine verstellbare Lagerung der Seilandruckeinrichtung zweckmäßig. Hierdurch kann stets ein gewünschter Abstand zwischen dem Andruckelement und dem Tragseil sichergestellt werden, auch wenn sich die Lage des Tragseiles durch eine Lageverstellung des Mastes verändert. Die hierfür vorgesehene Nachstelleinrichtung kann von Hand bedienbar oder vorzugsweise mittels mindestens eines Stellorgans erfolgen. Dieser kann einen Stellzylinder, vorzugsweise einen Hydraulikzylinder, umfassen. Das Stellorgan kann vom Bediener oder insbesondere durch eine Steuerung auf Basis der Lageverstellung des Mastes betätigt werden.

Grundsätzlich kann die erfindungsgemäße Arbeitsmaschine beliebig ausgebildet sein, insbesondere als ein Kran oder eine Baumaschine. Besonders vorteilhaft ist es nach einer Ausführungsform der Erfindung, dass die Arbeitsmaschine als ein Raupenkran ausgebildet ist, wobei als Arbeitselement ein Aufschlaggewicht zur Bodenverdichtung an das Tragseil angehängt ist. Ein Raupenkran wird häufig auch als Seilbagger bezeichnet, wobei dies im Wesentlichen ein verfahrbarer Kran mit einem Raupenfahrwerk ist. An einem vorzugsweise drehbaren Oberwagen auf dem Raupenfahrwerk ist ein Auslegermast verstellbar gelagert, welcher insbesondere auf Baustellen für Hubarbeiten zum Einsatz kommt. Als Arbeitselement wird dabei insbesondere ein Aufschlaggewicht vorgesehen, welches für eine Bodenverdichtung wiederholt angehoben und vorzugsweise in einem Freifallmodus aus einer vorgegebenen Höhe auf einen zu verdichteten Boden fallengelassen wird. Hierdurch kann ein einfaches aber zugleich sehr wirksames Verfahren zur Bodenverdichtung durchgeführt werden.

Bei dem erfindungsgemäßen Verfahren zum Betreiben einer Arbeitsmaschine, insbesondere einer Baumaschine, ist es nach der Erfindung vorgesehen, dass ein Tragseil entlang eines Mastes über einen Mastkopf geführt wird, wobei das Tragseil an einer drehbar gelagerten Windentrommel einer Seilwinde zum Auf- und Abwickeln angebracht ist und an dem Tragseil ein Arbeitselement angeordnet wird, welches durch das Tragseil vertikal bewegt wird, wobei mittels einer Steuereinheit das Tragseil von der Windentrommel der Seilwinde in einem Abwicklungsmodus abgewickelt wird, in welchem das Arbeitselement bis zu einer Grundfläche abgesenkt wird, wobei mittels eines Betätigungsgliedes mindestens ein Andruckelement einer Seilandruckeinrichtung von der Steuereinheit an das Tragseil mit einer Andruckkraft in einer Andruckposition an das Tragseil angedrückt wird, wenn das Arbeitselement auf die Grundfläche auftrifft, wobei einer Seilschwingung des Tragseils entgegengewirkt wird.

Das Verfahren ist insbesondere mit einer Arbeitsmaschine durchführbar, welche zuvor beschrieben wurde. Mit dem Verfahren können die zuvor beschriebenen Vorteile erzielt werden. Grundsätzlich kann das Verfahren überall dort eingesetzt werden, wo ein schnelles und insbesondere sich wiederholendes Absenken eines Arbeitselementes an einem Tragseil gewünscht ist.

Eine bevorzugte Verfahrensvariante der Erfindung besteht darin, dass als Arbeitselement ein Aufschlaggewicht vorgesehen wird und dass das Aufschlaggewicht wiederholt auf den Boden in einem Freifallmodus zur Verdichtung des Bodens fallengelassen wird. Hierdurch kann eine einfache und effektive Bodenverdichtung bei einer sicheren Seilführung durchgeführt werden.

Die Erfindung wird nachfolgend anhand von bevorzugten Ausführungsbeispielen weiter beschrieben, welche schematisch in den Zeichnungen dargestellt sind.

In den Zeichnungen zeigen:
- Fig. 1: eine Seitenansicht einer erfindungsgemäßen Arbeitsmaschine, welche als ein Raupenkran ausgebildet ist;
- Fig. 2: eine vergrößerte perspektivische Detailansicht einer erfindungsgemäßen Seilandruckeinrichtung in Rückzugsposition;
- Fig. 3: eine perspektivische Detailansicht der Seilandruckeinrichtung von Fig. 2 in Andruckposition;
- Fig. 4: eine perspektivische Detailansicht einer zweiten Ausführungsform einer erfindungsgemäßen Seilandruckeinrichtung;
- Fig. 5: eine perspektivische Detailansicht einer dritten Ausführungsform einer erfindungsgemäßen Seilandruckeinrichtung;
- Fig. 6: eine perspektivische Detailansicht einer vierten Ausführungsform einer erfindungsgemäßen Seilandruckeinrichtung;
- Fig. 7: eine perspektivische Detailansicht einer fünften Ausführungsform einer erfindungsgemäßen Seilandruckeinrichtung; und
- Fig. 8: eine perspektivische Detailansicht einer sechsten Ausführungsform einer erfindungsgemäßen Seilandruckeinrichtung.

Eine als Raupenkran ausgebildete erfindungsgemäße Arbeitsmaschine 10 von Fig. 1 weist ein mobiles Trägergerät 12 auf. Das Trägergerät 12 umfasst ein Raupenfahrwerk 14, auf welchem ein Oberwagen 15 drehbar gelagert ist. An dem Oberwagen 15 ist schwenkbar um eine horizontale Schwenkachse ein Mast 16 gelagert, welcher auch als ein Auslegerarm bezeichnet wird. Zum Verschwenken des Mastes 16 sind am Oberwagen 15 in grundsätzlich bekannter Weise ein Halteträger 26, ein Stützträger 28 und ein Stellseilmechanismus 27 vorgesehen.

Über einen Mastkopf 18 des Mastes 16 ist vom Oberwagen 15 mindestens ein Tragseil 20 geführt, an welchem ein Arbeitselement 30 aufgehängt ist, welches in dem dargestellten Ausführungsbeispiel als ein Aufschlaggewicht 32 für eine Bodenverdichtung ausgebildet ist. In dem Ausführungsbeispiel ist das Tragseil 20 über eine doppelte Windenanordnung in dem Oberwagen 15 verstellbar angetrieben, wie dies grundsätzlich aus dem Stand der Technik bekannt ist. Zur Vermeidung einer Seilschwingung sind an den insgesamt zwei Abschnitten des Tragseiles 20 jeweils eine Seilandruckeinrichtung 40 angeordnet, von denen eine an dem Halteträger 26, auch A-Träger genannt, und die andere an dem Mast 16 angebracht ist. Die Enden des Tragseils 20 sind jeweils an einer Seilwinde im Oberwagen 15 angebracht, so dass eine Doppelseilwindenanordnung für schnelle Hubvorgänge gegeben ist.

In den Figuren 2 und 3 ist eine erste Ausführungsform einer erfindungsgemäßen Seilandruckeinrichtung 40 näher dargestellt, welche an dem Halteträger 26 verstellbar gelagert ist. Die Seilandruckeinrichtung 40 weist dabei ein erstes Andruckelement 42a auf, welches als eine drehbare Rolle 44 an einem Grundträger 46 gelagert ist. Weiterhin ist ein ebenfalls als Rolle 44 ausgebildetes zweites Andruckelement 42b vorgesehen, welches drehbar an zwei seitlichen Schwingen 48 gelagert ist. Die beiden Schwingen 48 sind schwenkbar an dem Grundträger 46 gelagert und mit diesem jeweils über ein lineares Betätigungsglied 50 verbunden, welches als ein Hydraulikzylinder ausgebildet ist.

In Fig. 2 ist die Seilandruckeinrichtung 40 in einem Zustand gezeigt, bei welchem sich das Tragseil 20 ohne Kontakt oder allenfalls mit einem leichten Kontakt zwischen den zwei Andruckelementen 42a, 42b hindurch nach unten zu einer Seilwinde 22 mit einer drehbar im Oberwagen gelagerten Windentrommel 24 erstreckt. Durch Aufwickeln und Abwickeln des Tragseiles 20 auf beziehungsweise von der Windentrommel 24 kann das Arbeitselement 30 an dem Tragseil 20 gehoben oder abgesenkt werden. Die Seilwinde 22 weist dabei in grundsätzlich bekannter Weise einen Windenantrieb auf, welcher über eine nicht dargestellte Steuereinheit betätigt wird.

Bei einer Verstellung des Mastes 16 und damit einer Verstellung des Stützträgers 26 kann eine Position der Seilandruckeinrichtung 40 mit dem Grundträger 46 über eine Nachstelleinrichtung 52 relativ zum Halteträger 26 verstellt und einer sich ändernden Position des Tragseiles 20 nachgestellt werden. Die Nachstelleinrichtung 52 weist hierfür einen Stellzylinder 54 auf, welcher ebenfalls hydraulisch betrieben werden kann.

In Fig. 3 ist der Zustand der Seilandruckeinrichtung 40 in einer Andruckposition gezeigt, bei welcher die beiden Betätigungsglieder 50 eingefahren sind, so dass das zweite Andruckelement 42b relativ zu dem ersten Andruckelement 42a verfahren ist. In diesem Zustand drückt das zweite Andruckelement 42b gegen das Tragseil 20. Weiter drückt bei dem dargestellten Ausführungsbeispiel das Tragseil 20 gegen das erste Andruckelement 42a. Somit ist das Tragseil 20 sozusagen zwischen den beiden Andruckelementen 42, 42b eingespannt, wobei jedoch aufgrund der Verwendung von drehbaren Rollen 44 weiterhin eine Längsbewegung des Seiles 20 ermöglicht ist. Allerdings wird eine Bewegung quer zur Seillängsrichtung des Tragseiles 20 in dieser Andruckposition durch die beiden Andruckelemente 42a, 42b wirksam verhindert.

Wird nunmehr etwa bei der Ausführung eines erfindungsgemäßen Verfahrens das als Aufschlaggewicht 32 ausgebildete Arbeitselement 30 beispielsweise in einem Freifallmodus bei ungebremster Drehung der Windentrommel 24 von einer oberen Fallposition auf einen Boden abgelassen, um einen Schlagimpuls zur Bodenverdichtung auf diesen auszuüben, so kann sich an dem Tragseil 20 eine Seilschwingung ausbilden. Diese Seilschwingung des Tragseiles 20 kann sich über den Mastkopf 18 hinaus bis zur Windentrommel 24 ausbreiten. Dabei kann eine korrekte Aufwicklung des Tragseiles 20 auf der Windentrommel 24 beeinträchtigt werden. Um dies zu verhindern, wird bei einem Auftreffen des Arbeitselementes 30 auf den Boden oder eine kurze Zeitspanne davor die Seilandruckeinrichtung 40 betätigt. Der Auftreffzeitpunkt kann erfasst oder vorgegeben sein. Dabei werden die Andruckelemente 42a, 42b von der Rückzugsposition gemäß Fig. 2 in die Andruckposition gemäß Fig. 3 verfahren. Bei dieser Andruckposition gemäß Fig. 3 kann sich eine Schwingung des Tragseiles 20, welche maßgeblich durch eine Seilbewegung quer zur normalen Längsrichtung des Tragseiles 20 bestimmt ist, verhindert oder in einem erheblichen Maß reduziert oder unterdrückt werden.

Gemäß Fig. 4 ist eine abgewandelte Ausführungsform der erfindungsgemäßen Seilandruckeinrichtung 40 dargestellt. Diese ist dabei im Wesentlichen gleich zu der Seilandruckeinrichtung 40 gemäß den Figuren 2 und 3 ausgebildet. Jedoch sind die beiden Andruckelemente 42a, 42b nicht als eine Rolle, sondern als bogenförmige Platten ausgebildet. Fig. 4 zeigt dabei den Zustand der Seilandruckeinrichtung 40 mit den Andruckelementen 42a, 42b in einer Rückzugsposition entsprechend Fig. 2.

Eine dritte Ausführungsform der erfindungsgemäßen Seilandruckeinrichtung 40 ist in Fig. 5 gezeigt. Bei dieser Ausführungsform sind die beiden Andruckelemente 42a, 42b ebenfalls als drehbare Rollen 44 ausgebildet, wobei diese jedoch an dem Grundträger 46 eine feste Relativposition zueinander aufweisen. Fig. 5 zeigt dabei die Rückzugsposition, bei welcher das Tragseil 20 weitgehend ungehindert durch die beiden Andruckelemente 42a, 42b hindurchgeführt ist. Zum Aufbringen einer Andruckkraft ist ein Betätigungsglied 50 vorgesehen, welches vorzugsweise als ein Hydraulikzylinder ausgebildet ist. Durch das Betätigungsglied 50 wird der Grundträger 46 mit den beiden Andruckelementen 42a, 42b gegenüber dem Halteträger 26 verstellt, insbesondere um ein Schwenkgelenk 56 verschwenkt. Hierdurch drückt zumindest eines der zwei Andruckelemente 42a, 42b gegen das Tragseil 20, welches aus seiner normalen, ungehinderten Durchlaufposition ausgelenkt wird. Durch dieses Aufbringen einer Andruckkraft auf das Tragseil 20 quer zu seiner Längsrichtung kann ebenfalls einem Ausbreiten einer unerwünschten Seilschwingung des Tragseiles 20 auf die Windentrommel 24 zumindest maßgeblich entgegengewirkt werden.

Eine weitere Ausführungsform einer erfindungsgemäßen Seilandruckeinrichtung 40 ist in Fig. 6 gezeigt, wobei diese Seilandruckeinrichtung 40 weitgehend entsprechend der ersten Ausführungsform gemäß den Figuren 2 und 3 ausgebildet ist. Im Unterschied zu der ersten Ausführungsform ist diese Seilandruckeinrichtung 40 jedoch nicht an dem Halteträger 26, sondern unmittelbar an dem Oberwagen 15 der Arbeitsmaschine 10 nahe an der Windentrommel 24 angebracht. Fig. 6 zeigt dabei die Seilandruckeinrichtung 40 in der Andruckposition.

Eine weitere erfindungsgemäße Ausführungsform einer Seilandruckeinrichtung 40 ist in Fig. 7 dargestellt. Die Seilandruckeinrichtung 40 weist dabei ein einzelnes Andruckelement 42 auf, welches drehbar als Rolle 44 an einem Grundträger 46 gelagert ist. Der Grundträger 46 selbst ist schwenkbar um ein Schwenkgelenk 56 gelagert, wobei eine Schwenkachse des Schwenkgelenkes 56 etwa parallel zu einer Drehachse der Windentrommel 24 ausgerichtet ist. Zum Andrücken des Andruckelementes 42 an das Tragseil 20 ist ein als Druckzylinder ausgebildetes Betätigungsglied 50 vorgesehen. Das Betätigungsglied 50 drückt in dem gezeigten Ausführungsbeispiel das Tragseil 20 in der Andruckposition unmittelbar gegen die Windentrommel 24.

Ein ähnliches Ausführungsbeispiel ist in Fig. 8 dargestellt, wobei bei dieser erfindungsgemäßen Seilandruckeinrichtung 40 als Andruckelement 42 eine gebogene Platte vorgesehen ist. Diese ist ebenfalls an einem Grundträger 46 gelagert, welcher durch ein Betätigungsglied 50 unmittelbar gegen die Windentrommel 24 gedrückt wird, so dass das Tragseil zwischen der Windentrommel 24 und dem Andruckelement 42 festgeklemmt wird.

## Patentansprüche

1. Arbeitsmaschine, insbesondere Baumaschine, mit
- einem Mast (16) mit einem Mastkopf (18),
- einem Tragseil (20), welches entlang des Mastes (16) über den Mastkopf (18) geführt ist,
- einer Seilwinde (22) mit einer drehbar gelagerten Windentrommel (24), an welcher das Tragseil (20) zum Aufwickeln und Abwickeln angebracht ist,
- einem Arbeitselement (30), welches zum vertikalen Bewegen an dem Tragseil (20) angeordnet ist, und
- einer Steuereinheit, durch welche die Seilwinde (22) zum Abwickeln des Tragseiles (20) von der Windentrommel (24) in einem Abwicklungsmodus betreibbar ist, in welchem das Arbeitselement (30) an dem Tragseil (20) bis zu einer Grundfläche abgesenkt wird,
wobei eine Seilandruckeinrichtung (40) mit mindestens einem Andruckelement (42) vorgesehen ist, **dadurch gekennzeichnet, dass** das Andruckelement zum Entgegenwirken einer Seilschwingung des Tragseiles (20) beim Auftreffen auf die Grundfläche von der Steuereinheit mittels eines Betätigungsgliedes (50) in eine Andruckposition verstellbar ist, in welcher das Andruckelement (42) mit einer Andruckkraft am Tragseil (20) anliegt.

2. Arbeitsmaschine nach Anspruch 1,
**dadurch gekennzeichnet,**
**dass** das Andruckelement (42) durch die Steuereinheit von einer Rückzugsposition in die Andrucksposition unmittelbar vor oder bei einem Auftreffen des Arbeitselementes (30) auf die Grundfläche verstellbar ist.

3. Arbeitsmaschine nach Anspruch 1 oder 2,
**dadurch gekennzeichnet,**
**dass** der Abwicklungsmodus ein Freifallmodus ist.

4. Arbeitsmaschine nach einem der Ansprüche 1 bis 3,
**dadurch gekennzeichnet,**
**dass** die Seilandruckeinrichtung (40) zwischen dem Mastkopf (18) und der Windentrommel (24), insbesondere nahe an der Windentrommel (24), angeordnet ist.

5. Arbeitsmaschine nach einem der Ansprüche 1 bis 4,
**dadurch gekennzeichnet,**
**dass** ein einzelnes Andruckelement (42) in der Andruckposition an das Tragseil (20) angedrückt ist.

6. Arbeitsmaschine nach einem der Ansprüche 1 bis 5,
**dadurch gekennzeichnet,**
**dass** das mindestens eine Andruckelement (42) mit einer Rolle (44) versehen ist, an welcher das Tragseil (20) zur Anlage kommt.

7. Arbeitsmaschine nach einem der Ansprüche 1 bis 6,
**dadurch gekennzeichnet,**
**dass** das Andruckelement (42) in der Andruckposition das Tragseil (20) gegen die Windentrommel (24) drückt.

8. Arbeitsmaschine nach einem der Ansprüche 1 bis 6,
**dadurch gekennzeichnet,**
**dass** zwei Andruckelemente (42a, 42b) gegenüberliegend zueinander vorgesehen sind,
**dass** das Tragseil (20) zwischen den zwei Andruckelementen (42a, 42b) hindurchgeführt ist und
**dass** in der Andruckposition beide Andruckelemente (42a, 42b) an das Tragseil (20) angedrückt sind.

9. Arbeitsmaschine nach einem der Ansprüche 1 bis 8,
**dadurch gekennzeichnet,**
**dass** eine Ermittlungseinrichtung vorgesehen ist, welche zum Ermitteln einer Lage des Arbeitselements (30) am Tragseil (20) und/oder eines Zustandes des Tragseiles (20), insbesondere eines Spannungszustandes des Tragseiles (20), ausgebildet ist,
**dass** die Ermittlungseinrichtung mit der Steuereinheit in Verbindung steht und dass abhängig von der ermittelten Position und/oder des Zustandes des Tragseiles (20) die Seilandruckeinrichtung (40) von der Steuereinheit betätigbar ist.

10. Arbeitsmaschine nach einem der Ansprüche 1 bis 9,
**dadurch gekennzeichnet,**
**dass** der Mast (16) in seiner Lage, insbesondere seiner Winkellage zur Vertikalen, verstellbar ist und
**dass** die Seilandruckeinrichtung (40) abhängig von der Lage des Mastes (16) verstellbar ist.

11. Arbeitsmaschine nach einem der Ansprüche 1 bis 10,
**dadurch gekennzeichnet,**
**dass** diese als ein Raupenkran ausgebildet ist, wobei als Arbeitselement (30) ein Aufschlaggewicht (32) zur Bodenverdichtung an das Tragseil (20) angehängt ist.

12. Verfahren zum Betreiben einer Arbeitsmaschine (10) nach einem der Ansprüche 1 bis 11, insbesondere einer Baumaschine,
bei dem ein Tragseil (20) entlang eines Mastes (16) über einen Mastkopf (18) geführt wird, wobei das Tragseil (20) an einer drehbar gelagerten Windentrommel (24) einer Seilwinde (22) zum Auf- und Abwickeln angebracht ist und an dem Tragseil (20) ein Arbeitselement (30) angeordnet wird, welches durch das Tragseil (20) vertikal bewegt wird, wobei mittels einer Steuereinheit das Tragseil (20) von der Windentrommel (24) der Seilwinde (22) in einem Abwicklungsmodus abgewickelt wird, in welchem das Arbeitselement (30) an dem Tragseil (20) bis zu einer Grundfläche abgesenkt wird,
wobei mittels eines Betätigungsgliedes (50) mindestens ein Andruckelement (42) von der Steuereinheit mit einer Andruckkraft in einer Andruckposition an das Tragseil (20) angedrückt wird, wenn das Arbeitselement (30) auf die Grundfläche auftrifft, wobei einer Seilschwingung des Tragseils (20) entgegengewirkt wird.

13. Verfahren nach Anspruch 12,
**dadurch gekennzeichnet,**
**dass** als Arbeitselement (30) ein Aufschlaggewicht (32) vorgesehen wird und dass das Aufschlaggewicht (32) wiederholt auf einen Boden in einem Freifallmodus zur Verdichtung des Bodens fallengelassen wird.

## Claims

1. Work machine, in particular a construction machine, comprising
- a mast (16) having a mast head (18),
- a support cable (20) which is guided along the mast (16), over the mast head (18),
- a cable winch (22) comprising a rotatably mounted winding drum (24) to which the support cable (20) is attached for winding up and unwinding,
- a work element (30) which is arranged on the support cable (20) for vertical movement, and
- a control unit, by means of which the cable winch (22) can be operated in an unwinding mode, for unwinding the support cable (20) from the winding drum (24), in which the work element (30) is lowered, on the support cable (20), as far as a base surface,
- wherein a cable contact pressure means (40) with at least one contact pressure element (42) is provided,
**characterized in that**
the contact pressure element can be adjusted into a contact pressure position by the control unit, by means of an actuating member (50), in order to counteract a cable oscillation of the support cable (20) when the base surface is struck, in which contact pressure position the contact pressure element (42) rests on the support cable (20) at a contact pressure force.

2. Work machine according to claim 1,
**characterized in that**
the contact pressure element (42) can be adjusted, by the control unit, from a retracted position into the contact pressure position either directly before, or while, the work element (30) strikes the base surface.

3. Work machine according to claim 1 or claim 2,
**characterized in that**
the unwinding mode is a freefall mode.

4. Work machine according to any of claims 1 to 3,
**characterized in that**
the cable contact pressure means (40) is arranged between the mast head (18) and the winding drum (24), in particular close to the winding drum (24).

5. Work machine according to any of claims 1 to 4,
**characterized in that**
a single contact pressure element (42) is pressed against the support cable (20) in the contact pressure position.

6. Work machine according to any of claims 1 to 5,
**characterized in that**
the at least one contact pressure element (42) is provided with a roller (44), on which the support cable comes to rest.

7. Work machine according to any of claims 1 to 6,
**characterized in that**
the contact pressure element (42) presses the support cable (20) against the winding drum (24) in the contact pressure position.

8. Work machine according to any of claims 1 to 6,
**characterized in that**
two contact pressure elements (42a, 42b) are provided opposite one another,
**in that** the support cable (20) is guided through between the two contact pressure elements (42a, 42b), and
**in that** both contact pressure elements (42a, 42b) are pressed against the support cable (20) in the contact pressure position.

9. Work machine according to any of claims 1 to 8,
**characterized in that**
a determination means is provided, which is designed for determining a position of the work element (30) on the support cable (20) and/or a state of the support cable (20), in particular a tension state of the support cable (20),
**in that** the determination means is connected to the control unit, and
**in that** the cable contact pressure means (40) can be actuated by the control unit depending on of the determined position and/or the state of the support cable (20).

10. Work machine according to any of claims 1 to 9,
**characterized in that**
the position of the mast (16), in particular the angular position thereof relative to the vertical, is adjustable, and
**in that** the cable contact pressure means (40) is adjustable depending on the position of the mast (16).

11. Work machine according to any of claims 1 to 10,
**characterized in that**
said machine is designed as a crawler crane, wherein an impact device (32) for soil compaction is suspended on the support cable (20) as the work element (30).

12. Method for operating a work machine (10) according to any of claims 1 to 11, in particular a construction machine,
in which a support cable (20) is guided along a mast (16), over a mast head (18), wherein the support cable (20) is attached to a rotatably mounted winding drum (24) of a cable winch (22) for winding up and unwinding, and a work element (30) is arranged on the support cable (20), which work element is moved vertically by the support cable (20), wherein a control unit unwinds the support cable (20) from the winding drum (24) of the cable winch (22) in an unwinding mode, in which the work element (30) on the support cable (20) is lowered as far as the base surface,
wherein by means of an actuator (50) at least one contact pressure element (42) is pressed onto the support cable (20), in a contact pressure position, by the control unit, with a contact pressure, when the work element (30) strikes the base surface, wherein a cable oscillation of the support cable (20) is counteracted.

13. Method according to claim 12,
**characterized in that**
an impact weight (32) is provided as the work element (30), and
the impact weight (32) is repeatedly dropped onto the ground, in a freefall mode, in order to compact the soil.

## Revendications

1. Machine de travail, en particulier engin de chantier, avec
- un mât (16) avec une tête de mât (18),
- un câble porteur (20), lequel est guidé le long du mât (16) au-dessus de la tête de mât (18),
- un treuil à câble (22) avec un tambour de treuil (24) monté en rotation, sur lequel est fixé le câble porteur (20) pour l'enroulement et le déroulement,
- un élément de travail (30), lequel est disposé sur le câble porteur (20) pour le déplacement vertical, et
- une unité de commande, par laquelle le treuil à câble (22) peut fonctionner pour le déroulement du câble porteur (20) à partir du tambour de treuil (24) dans un mode déroulement, dans lequel l'élément de travail (30) sur le câble porteur (20) est abaissé jusqu'à une surface de base,
dans laquelle un dispositif de pression de câble (40) avec au moins un élément de pression (42) est prévu, **caractérisée en ce que** l'élément de pression peut être déplacé au moyen d'un organe d'actionnement (50) par l'unité de commande pour contrecarrer une oscillation de câble du câble porteur (20) lors d'un impact sur la surface de base dans une position de pression, dans laquelle l'élément de pression (42) s'applique sur le câble porteur (20) avec une force de pression.

2. Machine de travail selon la revendication 1,
**caractérisée en ce**
**que** l'élément de pression (42) peut être déplacé par l'unité de commande d'une position de retrait dans la position de pression immédiatement avant ou lors d'un impact de l'élément de travail (30) sur la surface de base.

3. Machine de travail selon la revendication 1 ou 2,
**caractérisée en ce**
**que** le mode déroulement est un mode à chute libre.

4. Machine de travail selon l'une quelconque des revendications 1 à 3,
**caractérisée en ce**
**que** le dispositif de pression de câble (40) est disposé entre la tête de mât (18) et le tambour de treuil (24), en particulier à proximité du tambour de treuil (24).

5. Machine de travail selon l'une quelconque des revendications 1 à 4,
**caractérisée en ce**
**qu'**un seul élément de pression (42) est pressé sur le câble porteur (20) dans la position de pression.

6. Machine de travail selon l'une quelconque des revendications 1 à 5,
**caractérisée en ce**
**que** l'au moins un élément de pression (42) est pourvu d'un rouleau (44), sur lequel le câble porteur (20) vient en appui.

7. Machine de travail selon l'une quelconque des revendications 1 à 6,
**caractérisée en ce**
**que** l'élément de pression (42) dans la position de pression presse le câble porteur (20) contre le tambour de treuil (24).

8. Machine de travail selon l'une quelconque des revendications 1 à 6,
**caractérisée en ce que**
deux éléments de pression (42a, 42b) sont prévus à l'opposé l'un de l'autre,
que le câble porteur (20) est guidé entre les deux éléments de pression (42a, 42b) et que dans la position de pression les deux éléments de pression (42a, 42b) sont pressés sur le câble porteur (20).

9. Machine de travail selon l'une quelconque des revendications 1 à 8,
**caractérisée en ce**
**qu'**un dispositif de détermination est prévu, lequel est réalisé pour la détermination d'une position de l'élément de travail (30) sur le câble porteur (20) et/ou d'un état du câble porteur (20), en particulier d'un état de tension du câble porteur (20),
**que** le dispositif de détermination est relié à l'unité de commande et
**que** le dispositif de pression de câble (40) peut être actionné par l'unité de commande en fonction de la position déterminée et/ou de l'état du câble porteur (20).

10. Machine de travail selon l'une quelconque des revendications 1 à 9, **caractérisée en ce**
**que** le mât (16) peut être déplacé dans sa position, en particulier sa position angulaire par rapport à la verticale et
**que** le dispositif de pression de câble (40) peut être déplacé en fonction de la position du mât (16).

11. Machine de travail selon l'une quelconque des revendications 1 à 10,
**caractérisée en ce**
**que** celle-ci est réalisée en tant que grue sur chenilles, dans laquelle en tant qu'élément de travail (30) un poids à percussion (32) pour le compactage du sol est accroché au câble porteur (20).

12. Procédé pour faire fonctionner une machine de travail (10) selon l'une quelconque des revendications 1 à 11, en particulier un engin de chantier,
selon lequel un câble porteur (20) est guidé le long d'un mât (16) au-dessus d'une tête de mât (18), dans lequel le câble porteur (20) est fixé sur un tambour de treuil (24) d'un treuil à câble (22) monté en rotation pour l'enroulement et le déroulement et un élément de travail (30) est disposé sur le câble porteur (20), lequel est déplacé verticalement par le câble porteur (20), dans lequel le câble porteur (20) est déroulé du tambour de treuil (24) du treuil à câble (22) au moyen d'une unité de commande dans un mode déroulement, dans lequel l'élément de travail (30) sur le câble porteur (20) est abaissé jusqu'à une surface de base,
dans lequel au moyen d'un organe d'actionnement (50), au moins un élément de pression (42) est pressé par l'unité de commande avec une force de pression dans une position de pression sur le câble porteur (20), lorsque l'élément de travail (30) heurte la surface de base, dans lequel une oscillation de câble du câble porteur (20) est contrecarrée.

13. Procédé selon la revendication 12,
**caractérisé en ce**
**qu'**un poids à percussion (32) est prévu en tant qu'élément de travail (30) et
**que** le poids à percussion (32) est laissé tomber à plusieurs reprises sur un sol dans un mode à chute libre pour le compactage du sol.
